# EUROPÄISCHE PATENTSCHRIFT

(11) **EP 4 481 280 B1**
(45) Veröffentlichungstag und Bekanntmachung des Hinweises auf die Patenterteilung: **29.04.2026**
(21) Anmeldenummer: 24182828.4
(22) Anmeldetag: 18.06.2024
(51) Int. Cl.: F24D 3/08, F24D 19/10, F24H 1/50, F24H 8/00, F24H 15/223, F24H 15/315, F24D 11/00, F24H 15/215

(54) **HEIZUNGSANLAGE, VERFAHREN ZUM BETREIBEN EINER HEIZUNGSANLAGE UND COMPUTERPROGRAMM**
HEATING SYSTEM, METHOD FOR OPERATING A HEATING SYSTEM AND COMPUTER PROGRAM
INSTALLATION DE CHAUFFAGE, PROCÉDÉ DE FONCTIONNEMENT D'UNE INSTALLATION DE CHAUFFAGE ET PROGRAMME INFORMATIQUE

(30) Priorität: 21.06.2023 DE 102023116281
(43) Veröffentlichungstag der Anmeldung: 25.12.2024
(73) Patentinhaber: Vaillant GmbH, 42859 Remscheid NRW (DE)
(72) Erfinder: Filarowski, Lukasz, 42551 Velbert (DE); Bahlke, Knut, 42369 Wuppertal (DE); Beerlage, Philipp, 50259 Pulheim (DE); Bahlmann, Hermann-Josef, 49762 Lathen (DE)
(74) Vertreter: Popp, Carsten

(56) Entgegenhaltungen:
- EP-A1- 2 573 471
- EP-A1- 2 848 870
- EP-A1- 3 594 575
- EP-B1- 3 385 624
- DE-U1- 202022 104 787

## Beschreibung

Die Erfindung betrifft eine Heizungsanlage, ein Verfahren zum Betreiben einer Heizungsanlage und ein Computerprogramm.

Heizungsanlagen können für eine kombinierte Nutzung für Heizung und Warmwasserbereitstellung eingerichtet sein. Um den unterschiedlichen Wärmeanforderungen von Heizung- und Warmwasserbereitstellung zu entsprechen, kann ein Modulationsbereich von Gasbrennwert-Heizgeräten auf ein Verhältnis von ca. 1:10, als beispielsweise einem Leistungsbereich von 3 Kilowatt [kW] bis 30 kW, gesteigert werden. Der Leistungsbedarf eines Heizgerätes für eine Warmwasserbereitstellung ist in den letzten Jahren gestiegen, gegenüber einem sinkenden Leistungsbedarf für den Heizbetrieb. Ursächlich für den sinkenden Leistungsbedarf im Heizbetrieb kann beispielsweise eine verbesserte Dämmung der zu heizenden Gebäude sein. Nachteilig kann somit ein Wärmebedarf des Heizbetriebes bzw. in einem Bereich von 2 kW liegen und damit unterhalb der minimalen Leistung des Heizgerätes, was ein häufiges Ein- und Ausschalten des Heizgerätes mit sich bringt. Dies kann das Heizgerät beanspruchen. Der steigende Energiebedarf für eine Warmwasserbereitstellung kann in den eingesetzten Warmwasserarmaturen begründet sein, beispielsweise durch den Einsatz einer Regenfalldusche, mit einem Wasserbedarf von 25 Litern pro Minute im Vergleich zu 7 Litern pro Minute einer herkömmlichen Duscharmatur. Die Bereitstellung eines Warmwasserstromes von 25 Litern pro Minute erfordert dabei eine Leistung des Heizgerätes von deutlich mehr als 30 kW. Um derartigen Warmwasseranforderungen gerecht zu werden, kommen daher Warmwasserspeicher zum Einsatz, die derartigen Anforderungen zumindest zeitweise entsprechen können.

Ein Nachteil der Verwendung von Warmwasserspeichern besteht in deren Verlustwärme, in Form einer Wärmeabgabe an die Umgebung, wie beispielsweise dem Aufstellraum des Warmwasserspeichers.

Diesen Nachteilen versucht die EP 3 015 786 A1 zu begegnen, indem ein thermischer Energiespeicher mit einem Phasenwechselmaterial (PCM) vorgeschlagen wird. Diese technisch aufwendige Lösung kann jedoch den Wärmeverlust des Warmwasserspeichers nicht mindern.

Die EP 2 573 471 A1 beschreibt ein Verfahren zur Warmwasserbereitstellung und zur Bereitstellung von Heizungswärme. Dabei ist ein hydraulischer Kreislauf geteilt in einen ersten Teil zur Bereitstellung von Heizungswärme und einen parallelen zweiten Teil zur Warmwasserbereitstellung, in dem ein Warmwasserspeicher angeordnet ist. Zudem ist ein Wärmetauscher zwischen dem ersten und dem zweiten Teil des hydraulischen Kreislaufs vorgesehen, der dem Warmwasserspeicher vorgeordnet ist. Allerdings kann das vorgeschlagene Verfahren die Energieeffizienz nicht ausreichend steigern.

Die EP 3 594 575 A1 hat ein Verfahren zum Betreiben eines Heizungssystems und ein Heizungssystem zum Gegenstand. Das Verfahren umfasst einen ersten Heizmodus, bei dem ein Wärmerzeuger ein Wärmeträgerfluid auf eine relativ hohe Temperatur erwärmt und einem ersten Wärmeabnehmer zuführt und einen zweiten Heizmodus, bei dem das Wärmeträgerfluid auf eine relativ mittlere Temperatur erwärmt und einem zweiten Wärmeabnehmer zuführt. Auch dieses Verfahren ist nicht ausreichend energieeffizient.

Die EP 2 848 870 A1 beschreibt eine Heizungsanlage, die auch zum Kühlen ausgebildet ist, und hierfür eine umschaltbare Wärmequelle aufweist. Die Heizungsanlage hat einen Kühl- und Heizkreislauf mit einem Klimatisierungszweig, wobei eine Bypassverbindung zwischen Vorlauf und Rücklauf parallel zu dem Klimatisierungszweig vorgesehen ist. Auch diese Anlage hat keine hohe Energieeffizienz.

Die EP 3 385 624 B1 offenbart ein Verfahren zum Betreiben einer Heiz- und Brauchwasseranlage mit einer Stromerzeugungseinrichtung, einem Warmwasserspeicher sowie zwei Wärmequellen zur Erwärmung des Brauchwassers. Diese Anlage ist sehr kompliziert und aufwendig.

Die DE 20 2022 104 787 U1 beschreibt eine Steuerungsvorrichtung einer Heizungsanlage mit einer Zentralheizung und einen, mit einem klimaabhängigen Energiesystem geheizten, Brauchwasserspeicher sowie einem weiteren Wärmeerzeuger, der dazu eingerichtet ist, den Brauchwasserspeicher zu erwärmen. Auch diese Anlage ist sehr aufwendig.

Aufgabe der vorliegenden Erfindung ist es, die mit Bezug auf den Stand der Technik geschilderten Probleme zumindest teilwiese zu lindern und insbesondere eine Heizungsanlage, ein Verfahren zum Betreiben einer Heizungsanlage sowie ein Computerprogramm vorzuschlagen, die die Energieeffizienz einer Heizungsanlage gegenüber dem Stand der Technik verbessern können.

Die Erfindung soll zudem die Komplexität einer Heizungsanlage nicht steigern und einfach umzusetzen sein.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Heizungsanlage bei, zumindest umfassend einen Primärwärmetauscher zum Wärmeaustausch mit einem Wärmeerzeuger, wobei der Primärwärmetauscher über einen Vorlauf und einen Rücklauf mit einem Heizkreis verbunden ist. Im Rücklauf oder im Vorlauf ist ein Dreiwegeventil angeordnet, das den Heizkreis in einen ersten Teilheizkreis und einen zweiten Teilheizkreis teilt. Der erste Teilheizkreis umfasst dabei Verbraucher der Heizungsanlage und der zweite Teilheizkreis mindestens einen Speicherwärmetauscher, der dazu eingerichtet ist, Wärme auf mindestens einen Warmwasserspeicher zu übertragen. Die Heizungsanlage umfasst ein Regel- und Steuergerät, das dazu eingerichtet ist, bei einer Heizungsanforderung bei ausgeschaltetem Wärmeerzeuger eine Vorlaufsolltemperatur des Heizkreises durch eine Mischposition des Dreiwegeventils einzustellen.

Bei dem Wärmerzeuger kann es sich um ein Heizgerät handeln, beispielweise eingerichtet zur Verbrennung eines Brennstoffes wie Öl oder Gas. Das Gas zur Verbrennung kann dabei ein fossiles Gas wie Erdgas oder auch, möglicherweise aus nachhaltigen Energien hergestellter, Wasserstoff sein. Insbesondere kann der Wärmeerzeuger als Gasbrennwert-Heizgerät ausgebildet sein, das ein Modulationsverhältnis, also dem Verhältnis von geringster zu höchster möglicher Wärmeleistung, von 1:10 oder mehr ermöglicht. Brennwerttechnik ermöglicht dabei zusätzlich zur Abwärme der Verbrennung die Nutzung der Kondensationswärme des entstehenden Wasserdampfes durch eine Abkühlung des Abgasstromes unterhalb einer Kondensationstemperatur.

Ein Gasheizgerät als Wärmerzeuger kann mittels einer Fördereinrichtung einen Massestrom Verbrennungsluft ansaugen, dem über eine Gasregeleinrichtung, beispielweise einem Gasventil, ein einem vorgegebenen Verbrennungsluftverhältnis (auch als Lambda oder Luftzahl bezeichnet) entsprechender Massestrom Brenngas zugesetzt wird. Das entstehende Verbrennungsgemisch aus Verbrennungsluft und Brenngas kann über einen Gemischkanal einem in einer Brennkammer angeordneten Brenner zugeführt und dort verbrannt werden. Die Verbrennungsprodukte können über ein Abgasrohr des Heizgerätes und einer nachgeordneten Abgasanlage ins Freie abgeführt werden.

Weiter ist für einen Wärmeaustausch ein Primärwärmetauscher vorgesehen, verbunden mit einem Vorlauf und ein Rücklauf des Heizkreises. Der Primärwärmetauscher kann dabei mehrere Wärmetauscherteile bzw. Wärmetauscherabteile aufweisen, beispielsweise einen ersten Teil / Abschnitt des Primärwärmetauschers, der beispielsweise zur Aufnahme der Verbrennungswärme eingerichtet ist und einen zweiten Teil des Primärwärmetauscher eingerichtet beispielsweise zur Aufnahme der Kondensationswärme des Abgasstromes.

Der Wärmerzeuger kann auch eine Wärmepumpe, ein (wandhängendes) elektrisch betriebenes Heizgerät oder ein Durchlauferhitzer sein.

Im Vorlauf oder Rücklauf des Heizkreises kann ein Dreiwegeventil und entsprechend im Vorlauf oder Rücklauf des Heizkreises eine Verzweigung angeordnet sein, die den Heizkreis in einen ersten Teilheizkreis und einen zweiten Teilheizkreis aufteilen. Klarstellend kann somit im Vorlauf das Dreiwegeventil und im Rücklauf die Verzweigung angeordnet sein, oder umgekehrt. Insofern können erster Teilheizkreis und zweiter Teilheizkreis als parallel geführte bzw. durchströmte Teilheizkreise (bzw. parallele Strecken des Heizkreises) verstanden werden, auf die ein, den Primärwärmetauscher durchströmender, Massestrom Wärmeträger entsprechend einer Mischposition bzw. vorgegebenen Einstellung des Dreiwegeventils aufgeteilt wird. Der erste Teilheizkreis kann (ausschließlich) einen oder mehrerer Verbraucher, wie z. B. Heizkörper oder Flächenheizungen, einbinden.

Ein zweiter Teilheizkreis umfasst mindestens einen Warmwasserspeicher, der insbesondere Warmwasser zur Nutzung als Trink- oder Brauchwasser speichert. Der mindestens ein Warmwasserspeicher weist zum Wärmeaustausch mit dem zweiten Teilheizkreis mindestens einen Speicherwärmetauscher auf, der Wärme vom Wärmeträger des zweiten Teilheizkreises auf im Warmwasserspeicher enthaltenes Brauchwasser übertragen kann und umgekehrt. Der Warmwasserspeicher weist hierfür einen Kaltwasserzulauf auf, der mit einer Wasserversorgung, wie einem Versorgungsnetz oder einem Brunnen verbunden sein kann und in der Regel in einem geodätisch unteren Bereich des Warmwasserspeichers mündet. Ein Entnahmeanschluss, der mit einer oder mehreren Zapfstellen wie Duschen oder Armaturen verbunden ist, kann, aufgrund einer sich ausbildenden Temperaturschichtung, in einem geodätisch oberen Bereich des Speichers angeordnet sein. Der Speicherwärmetauscher kann beispielhaft als innerhalb des Warmwasserspeichers spiralförmig geführte Rohrleitung ausgebildet sein. Es können mehrere Warmwasserspeicher parallel oder (bevorzugt) in Reihe miteinander verbunden sein.

Die Rückläufe von erstem Teilheizkreis und zweiten Teilheizkreis können im Rücklauf des Heizkreises (Primärwärmetauschers) mittels des Dreiwegeventils bzw. in dem Dreiwegeventil zusammengeführt werden. Somit kann das Dreiwegeventil bewirken, dass dem Primärwärmetauscher ein Massestrom Wärmeträger zugeführt wird, der entsprechend einer Mischposition (Stellung) des Dreiwegeventils, aus dem Rücklauf des ersten Teilheizkreises und dem Rücklauf des zweiten Teilheizkreises gemischt wird. Der zweite Teilheizkreis dient insbesondere einem Wärmeaustausch mit dem Warmwasserspeicher und kann insofern ausschließlich einen oder mehrere Speicherwärmetauscher für einen oder mehrere Warmwasserspeicher umfassen. Dieser Ausschluss ist hinsichtlich weiterer Wärmetauscher bzw. Einrichtungen zur Wärmeentnahme und/ oder Zuführung zu verstehen.

Bei dem Dreiwegeventil kann es sich um ein für Heizkreise geeignetes Dreiwegeventil handeln. Es kann einen Aktuator, beispielsweise einen Schrittmotor, umfassen, der eine Mischposition des Dreiwegeventils einstellen kann. Mittels einer elektronischen Ansteuerung, beispielsweise durch ein Regel- und Steuergerät der Heizungsanlage, kann die Mischposition eingestellt werden.

Zudem kann die Heizungsanlage mehrere Temperatursensoren umfassen. Diese können insbesondere im Vorlauf und Rücklauf des ersten Teilheizkreises und zweiten Teilheizkreises angeordnet sein und/oder im Warmwasserspeicher. Dabei können im Warmwasserspeicher mehrere Temperartursensoren in verschiedenen geodätischen Höhen des Warmwasserspeichers angeordnet sein, die eine Erfassung und/ oder Einbeziehung einer sich ausbildenden Temperaturschichtung in eine Bestimmung der im Warmwasserspeicher gespeicherten Wärmeenergie ermöglichen.

Eine Umwälzpumpe kann im Heizkreis an einer Position angeordnet sein, die ermöglicht, dass Wärmeträger sowohl durch den ersten Teilheizkreis als auch den zweiten Teilheizkreis gefördert werden kann. Insbesondere kann die Umwälzpumpe zwischen Dreiwegeventil und Primärwärmetauscher und/oder im Vorlauf des Heizkreises zwischen der Verzweigung von erstem Teilheizkreis und zweitem Teilheizkreis und dem Primärwärmetauscher angeordnet sein. Der Vollständigkeit halber wird angemerkt, dass auch mehrere Umwälzpumpen vorgesehen sein können. Auch kann die Umwälzpumpe an einer anderen Position im Vorlauf oder Rücklauf angeordnet sein, insbesondere im ungeteilten Bereich, also dem Bereich von Wärmeerzeuger zum Dreiwegeventil bzw. der Verzweigung.

Bei dem im Heizkreis (also im ersten Teilheizkreis und zweitem Teilheizkreis) zirkulierenden Wärmträger kann es sich beispielsweise um Heizungswasser handeln.

Bei dem Verfahren zum Betreiben einer Heizungsanlage wird eine Vorlaufsolltemperatur des Heizkreises bei einer Heizungsanforderung bei ausgeschaltetem Wärmeerzeuger durch eine Mischposition des Dreiwegeventils eingestellt. Dadurch wird der Wärmeträger durch das Dreiwegeventil auf die Vorlaufsolltemperatur gemischt und anteilig entsprechende der Mischposition des Dreiwegeventils dem ersten Teilheizkreis und zweiten Teilheizkreis und damit den Verbrauchern und dem Speicherwärmetauscher zugeführt. Somit ermöglicht die Erfindung eine Nutzung der im Warmwasserspeicher gespeicherten Wärme für den Heizbetrieb. Dabei kann die Vorlaufsolltemperatur einer Heizkurve entsprechend ermittelt werden oder worden sein. Die hierfür einzustellende Mischposition des Dreiwegeventils kann anhand einer Temperatur des Warmwasserspeichers und/oder einer Temperatur des Rücklaufes des ersten Teilheizkreises vorgegeben bzw. berechnet werden. Alternativ kann auch eine Mischtemperatur gemessen durch Vorlauf- oder Rücklauftemperatursensor des Heizgerätes geregelt werden. Nicht zuletzt kann auch anhand einer Volumenstrombetrachtung mittels einer Zuordnung einer Position des Dreiwegeventils zu einer Aufteilung der Volumenströme und einer Speichertemperatur eine zu erwartende Mischtemperatur berechnet werden.

Weiter kann eine Regelung bzw. ein Regelkreis zur Regelung der Vorlaufsolltemperatur anhand der Mischposition des Dreiwegeventils vorgesehen sein. Dieser kann oben genannte Möglichkeiten zur Bestimmung der Mischtemperatur nutzen, beispielsweise eine Mischtemperatur (erfasst mittels eines Vorlauf- oder Rücklauftemperatursensor des Heizgerätes) mit der Mischposition des Dreiwegeventils als Stellglied regeln. Alternativ können die Temperaturen in den Rückläufen des ersten Teilheizkreises und/oder des zweiten Teilheizkreises Eingangsgrößen der Regelung sein, welche die einzustellende Mischposition des Dreiwegeventils Stellgröße und die Vorlaufsolltemperatur als Sollgröße vorgibt. Hierfür kann zudem die sich einstellende Mischtemperatur (im Rücklauf dem Dreiwegeventil nachgeordnet bzw. im Vorlauf des Heizkreises) erfasst und ggf. berücksichtigt werden.

Das Verfahren kann insbesondere mittels eines Regel- und Steuergeräts der Heizungsanlage oder des Wärmeerzeugers ausgeführt werden. Hierfür kann das Regel- und Steuergerät mit dem Dreiwegeventil, dem Wärmerzeuger, der Umwälzpumpe und den Temperatursensoren elektrisch verbunden sein.

Das hier vorgeschlagene Verfahren ermöglicht somit in Verbindung mit einer hier vorgeschlagenen Heizungsanlage eine Nutzung der im Warmwasserspeicher gespeicherten Wärmeenergie durch die Verbraucher des ersten Teilheizkreises. Der dem Primärwärmetauscher zugeführte Massestrom Wärmeträger mit der vom Dreiwegeventil hierfür eingestellten Vorlaufsolltemperatur wird über den Primärwärmetauscher dem Vorlauf des ersten Heizkreises zugeführt und dort entsprechend der eingestellten Mischposition des Dreiwegeventils auf den ersten Teilheizkreis und zweiten Teilheizkreis aufgeteilt. Bei ausgeschaltetem Wärmeerzeuger, also ohne Erwärmung des Wärmeträgers im Primärwärmetauscher kann durch das Dreiwegeventil im Rücklauf oder Vorlauf eine Vorlaufsolltemperatur eingestellt werden. Dies ist möglich, da die Vorlauf- und die Rücklauftemperatur bei ausgeschaltetem Wärmeerzeuger gleich sind.

Wenn eine Temperatur im Warmwasserspeicher unterhalb einer Grenztemperatur erfasst wird, kann eine Ladung des Warmwasserspeichers initiiert werden. Hierfür kann der Wärmeerzeuger in Betrieb genommen werden und vom Primärwärmeerzeuger erwärmter Wärmeträger zum Speicherwärmetauscher geleitet werden und Wärmeenergie in den Warmwasserspeicher eintragen. Dabei kann das Dreiwegeventil eine Mischposition einnehmen, die den gesamten vom Primärwärmetauscher erwärmten Massestrom Wärmeträger dem Warmwasserspeicher zuführt. Alternativ kann vom Dreiwegeventil auch ein Teil des vom Primärwärmetauscher erwärmten Massestromes Wärmeträger auch zur Aufrechterhaltung des Heizbetriebes auch dem ersten Heizkreis zugeführt werden. Die Grenztemperatur kann dabei von einem Nutzer entsprechend den Komfortanforderungen eingestellt werden. Auch kann die Grenztemperatur entsprechend einer Tageszeit und/ oder vorgegebenen Nutzungsszenarien angepasst werden.

Gemäß einer Ausgestaltung des Verfahrens kann die Grenztemperatur anhand eines erfassten Nutzerverhaltens festgelegt werden. Das Nutzerverhalten kann sich dabei insbesondere eine Warmwassernutzung - bzw. -entnahme beziehen. Insbesondere kann das Nutzerverhalten, insbesondere die Warmwasserentnahmen auch durch eine künstliche Intelligenz erfasst und analysiert werden. In Zeiträumen, in denen regelmäßig keine oder nur sehr geringe Warmwasserentnahmen erfolgen, kann die Grenztemperatur für eine Ladung des Warmwasserspeichers gesenkt und damit einhergehend der Verlustwärmstrom des Warmwasserspeichers gemindert werden.

Es können somit zwei Betriebszustände der Heizungsanlage erkannt werden. Ein erster Betriebszustand ermöglicht die Gewährleistung eines Heizbetriebes und die Möglichkeit einer (gleichzeitigen) Entnahme von Warmwasser bei ausgeschaltetem Wärmeerzeuger. Bei einem zweiten Betriebszustand ist der Wärmerzeuger in Betrieb und kann sowohl dem Warmwasserspeicher Wärmeenergie zur Ladung als auch Verbrauchern im zweiten Teilheizkreis Wärmeenergie für einen Heizbetrieb zuführen. Auch im zweiten Betriebszustand kann eine Warmwasserentnahme erfolgen.

Nach einem weiteren Aspekt wird auch ein Computerprogramm vorgeschlagen, welches zur (zumindest teilweisen) Durchführung eines hier vorgestellten Verfahrens eingerichtet ist. Dies betrifft mit anderen Worten insbesondere ein Computerprogramm (-produkt), umfassend Befehle, die bei der Ausführung des Programms durch das Heizgerät, die eine hier vorgeschlagene Heizungsanlage bzw. einem Regel- und Steuergerät des Heizgerätes oder der Heizungsanlage, die Heizungsanlage veranlassen, ein hier vorgeschlagenes Verfahren auszuführen. Die Heizungsanlage kann hierfür mindestens einen ein oder mehrere Temperatursensoren aufweisen, mit denen ein verfahrensdurchführender Computer elektrisch verbunden sein kann. Zudem kann der verfahrensdurchführende Computer mit dem elektrisch ansteuerbaren Aktuator des Dreiwegeventils elektrisch verbunden ein. Auf einem Speicher des verfahrensdurchführenden Computers können zudem für eine Verfahrensdurchführung notwendige Parameter, wie eine Heizkurve oder eine Grenztemperatur hinterlegt sein.

Die Erläuterungen zu der Heizungsanlage können auch zur näheren Charakterisierung des Verfahrens und/oder des Computerprogrammes herangezogen werden, und umgekehrt.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier werden somit eine Heizungsanlage, ein Verfahren zum Betreiben einer Heizungsanlage sowie ein Computerprogramm angegeben, welche die mit Bezug auf den Stand der Technik geschilderten Probleme zumindest teilweise lösen. Insbesondere tragen die Heizungsanlage, das Verfahren zumindest dazu bei, die Energieeffizienz der Heizungsanlage zu steigern, indem Wärmanforderungen des Heizbetriebes durch Nutzung der in einem Warmwasserspeicher vorhandenen thermischen Energie bedient werden. Damit einhergehend kann die Temperatur im Warmwasserspeicher und damit die Temperaturdifferenz zur Umgebung sinken, und damit einhergehend der Verlustwärmestrom gemindert werden. Ein weiterer damit verbundener positiver Effekt ist eine Minderung der Taktung des Ein- und Ausschaltens des Heizgerätes der Verschleiß gesenkt und die Standzeit erhöht werden kann.

Die Erfindung ermöglicht zudem die Anforderungen an den Modulationsbereich eines Heizgerätes zu mindern, da geringe Wärmeanforderungen der Heizung durch Nutzung der Wärmeenergie des Warmwasserspeichers erfüllt werden können. So kann die Nutzung des Warmwasserspeichers für den Heizbetrieb beispielhaft Wärmeanforderungen kleiner 5 kW bedienen, und so eine Inbetriebnahme des Wärmeerzeugers erst ab Wärmeanforderungen von größer 5 kW erforderlich machen. Dies könnte auch als Steigerung des Modulationsbereiches des Gesamtsystems verstanden werden. Insofern kann die Erfindung auch dafür genutzt werden, ältere Heizgeräte mit einem geringeren Modulationsverhältnis, derart einzurichten, dass diese in einer Heizungsanlage mit einer hohen Leistungsspreizung arbeiten.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigt:
- Fig. 1:: eine hier vorgeschlagene Heizungsanlage.
Fig. 1 zeigt beispielhaft und schematisch eine hier vorgeschlagene Heizungsanlage 1. Diese umfasst einen Wärmeerzeuger 2 und einen Primärwärmetauscher 3 zur Übertragung von Wärme vom Wärmerzeuger 2 auf einen Heizkreis 4. Der Heizkreis 4 weist einen Vorlauf 15 und einen Rücklauf 16 auf. Im Rücklauf 16 kann ein Dreiwegeventil 11 angeordnet sein, das den Heizkreis 4 in einen ersten Teilkreis 5 mit einem Rücklauf 22 und einen zweiten Teilkreis 6 mit einem Rücklauf 21 unterteilt. Der Vorlauf 15 des Heizkreises 4 kann an einer Verzweigung 18 in einen Vorlauf 20 des ersten Teilheizkreises 5 und einen Vorlauf 19 des zweiten Teilheizkreises 6 geteilt werden. Es wird angemerkt, dass alternativ auch das Dreiwegeventils 11 im Vorlauf 15 und die Verzweigung 18 im Rücklauf 16 angeordnet sein kann.

Im ersten Teilkreis 5 können Verbraucher 7, beispielweise Flächenheizungen oder Heizkörper, eingebunden sein. Im zweiten Teilkreis 6 kann ein Warmwasserspeicher 8 zur Aufnahme und Abgabe von erwärmtem Trink- oder Brauchwasser und ein Speicherwärmetauscher 9 zum Wärmeaustausch des Warmwasserspeichers 8 mit dem, im zweiten Teilheizkreis 6 zirkulierenden Wärmeträger ermöglichen. Dabei wird der Wärmeträger im Heizkreis 4 bzw. dem ersten und zweiten Teilheizkreis 5, 6 mittels einer Umwälzpumpe 10 in einer Zirkulationsrichtung 17 umgewälzt.

Im Rücklauf 22 des ersten Teilheizkreises 5 kann ein erster Temperatursensor 13 und im Rücklauf 21 des zweiten Teilheizkreises 6 kann ein zweiter Temperatursensor 14 zur Erfassung der Temperatur des Wärmeträgers angeordnet sein. Ein Regel- und Steuergerät 12 der Heizungsanlage 1 kann mit dem Dreiwegeventil 11, der Umwälzpumpe 10 sowie erstem und zweitem Temperatursensor 13, 14 elektrisch verbunden sein. Es wird angemerkt, dass weitere Temperatursensoren eingesetzt werden können, insbesondere dem Dreiwegeventil 11 bezogen auf die Zirkulationsrichtung 17 nachgeordnet ein Temperatursensor zur Erfassung der von der Mischposition des Dreiwegeventils 11 eingestellten Temperatur, wobei hierfür auch ein (zumeist ohnehin vorhandenen) Vorlauf- oder Rücklauftemperatursensor des Heizgerätes/ der Heizungsanlage 1 genutzt werden können, wodurch erster und zweiter Temperatursensor 13, 14 unnötig wäre. Alternativ kann diese Temperatur auch durch eine Regelung mit der Mischposition des Dreiwegeventils als Stellglied eingestellt werden.

Gemäß einem hier vorgeschlagenen Verfahren kann eine Vorlaufsolltemperatur, die beispielweise anhand der Wärmanforderung und der Heizkurve ermittelt wurde, anhand einer Mischposition des Dreiwegeventils 11 eingestellt werden. Anhand der Messignale des ersten Temperatursensors 13 im Rücklauf 22 des ersten Teilheizkreises 5 und des zweiten Temperatursensors 14 im Rücklauf 21 des zweiten Teilheizkreises 6 kann eine Mischposition des Dreiwegeventils 11 bestimmt werden, um die Vorlaufsolltemperatur einzustellen. Durch Ansteuerung des Dreiwegeventils 11 kann das Dreiwegeventil 11 auf die bestimmte Mischposition eingestellt werden. Nunmehr wird entsprechend der bestimmten und eingestellten Mischposition des Dreiwegeventils 11 Wärmeträger mit Vorlaufsolltemperatur dem ersten und zweiten Heizkreis zugeführt. Dabei wird der Wärmeträger im ersten Teilheizkreis 5 durch die Verbraucher abgekühlt und der Wärmeträger im zweiten Teilheizkreis 6 im Speicherwärmetauscher 9 erwärmt.

Alternativ kann auch eine Vorlaufsolltemperatur vorgegeben werden. Diese kann dauerhaft mit der Temperatur des Rücklaufes 16 oder der Temperatur des Vorlaufs 15 (diese sind bei ausgeschaltetem Wärmeerzeuger 2 gleich) verglichen werden. Bei einer Abweichung wird das 3-Wege-Ventil verstellt, sodass die vorgegebene Vorlaufsolltemperatur eingeregelt wird.

Eine Ladung des Warmwasserspeichers 8 kann durch eine Inbetriebnahme des Wärmerzeugers 2 erfolgen. Zudem kann das Dreiwegeventil 11 auf eine Mischposition eingestellt werden, in dem der Massestrom aus dem Primärwärmeerzeuger 3 weitestgehend vollständig dem Speicherwärmetauscher 9 zugeführt wird. Hierfür kann der Wärmeerzeuger 2 mit hoher bzw. Nennleistung betrieben werden, um ein schnelles Erwärmen des Warmwasserspeichers 8 zu ermöglichen.

### Bezugszeichenliste

- 1: Heizungsanlage
- 2: Wärmeerzeuger
- 3: Primärwärmetauscher
- 4: Heizkreis
- 5: erster Teilheizkreis
- 6: zweiter Teilheizkreis
- 7: Verbraucher
- 8: Warmwasserspeicher
- 9: Speicherwärmetauscher
- 10: Umwälzpumpe
- 11: Dreiwegeventil
- 12: Regel- und Steuergerät
- 13: erster Temperatursensor
- 14: zweiter Temperatursensor
- 15: Vorlauf Heizkreis
- 16: Rücklauf Heizkreis
- 17: Zirkulationsrichtung
- 18: Verzweigung
- 19: Vorlauf zweiter Teilheizkreis
- 20: Vorlauf erster Teilheizkreis
- 21: Rücklauf zweiter Teilheizkreis
- 22: Rücklauf erster Teilheizkreis

## Patentansprüche

1. Verfahren zum Betreiben einer Heizungsanlage (1), umfassend einen Primärwärmetauscher (3) zum Wärmeaustausch mit einem Wärmeerzeuger (2), wobei der Primärwärmetauscher (3) über einen Vorlauf (15) und einen Rücklauf (16) mit einem Heizkreis (4) verbunden ist und im Vorlauf (15) oder Rücklauf (16) des Heizkreises (4) ein Dreiwegeventil (11) angeordnet ist, das den Heizkreis (4) in einen ersten Teilheizkreis (5) und einen zweiten Teilheizkreis (6) teilt, wobei der erste Teilheizkreis (5) Verbraucher (7) der Heizungsanlage (1) umfasst und der zweite Teilheizkreis (6) mindestens einen Speicherwärmetauscher (9) umfasst, wobei gemäß dem Verfahren bei einer Heizungsanforderung bei ausgeschaltetem Wärmeerzeuger (2) eine Vorlaufsolltemperatur des Heizkreises (4) durch eine Mischposition des Dreiwegeventils (11) eingestellt wird.

2. Verfahren nach Anspruch 1, wobei bei einem Erkennen einer Temperatur im Warmwasserspeicher (8) und/oder im Rücklauf (21) des zweiten Teilheizkreises (6) unterhalb einer Grenztemperatur das Dreiwegeventil (11) in eine Ladeposition verfahren wird, in der bei eingeschaltetem Wärmeerzeuger (2) im Primärwärmetauscher (3) erwärmter Wärmeträger dem Warmwasserspeicher (8) zugeführt wird.

3. Verfahren nach Anspruch 2, wobei die Grenztemperatur anhand eines erfassten Nutzerverhaltens festgelegt wird.

4. Heizungsanlage (1), umfassend einen Primärwärmetauscher (3) zum Wärmeaustausch mit einem Wärmeerzeuger (2), wobei der Primärwärmetauscher (3) über einen Vorlauf (15) und einen Rücklauf (16) mit einem Heizkreis (4) verbunden ist und im Vorlauf (15) oder Rücklauf (16) des Heizkreises (4) ein Dreiwegeventil (11) angeordnet ist, das den Heizkreis (4) in einen ersten Teilheizkreis (5) und einen zweiten Teilheizkreis (6) teilt, wobei der erste Teilheizkreis (5) Verbraucher (7) der Heizungsanlage (1) umfasst und der zweite Teilheizkreis (6) mindestens einen Speicherwärmetauscher (9) umfasst, und ein Regel- und Steuergerät (12), eingerichtet zur Durchführung eines Verfahrens nach einem der Ansprüche 1 bis 3.

5. Heizungsanlage (1) nach Anspruch 4, wobei der Wärmeerzeuger (2) ein Gasbrennwert-Heizgerät ist.

6. Heizungsanlage (1) nach einem der Ansprüche 4 oder 5, wobei im Vorlauf (15) und/ oder im Rücklauf (16) des Heizkreises (4) zwischen Dreiwegeventil (11) und Primärwärmetauscher (3) und/oder zwischen einer Verzweigung (18) von erstem Teilheizkreis (5) und zweitem Teilheizkreis (6) und dem Primärwärmetauscher (3) eine Umwälzpumpe (10) angeordnet ist.

7. Heizungsanlage (1) nach einem der Ansprüche 4 bis 6, wobei der zweite Teilheizkreis (6) ausschließlich zum Wärmeaustausch mit einem Warmwasserspeicher (8) eingerichtet ist.

8. Computerprogramm umfassend Befehle, die eine Heizungsanlage (1) nach Anspruch 4 dazu veranlassen, ein Verfahren nach Anspruch 1 auszuführen.

## Claims

1. Method for operating a heating system (1), comprising a primary heat exchanger (3) for heat exchange with a heat generator (2), wherein the primary heat exchanger (3) is connected to a heating circuit (4) via a flow pipe (15) and a return pipe (16), and a three-way valve (11) is arranged in the flow pipe (15) or return pipe (16) of the heating circuit (4), which divides the heating circuit (4) into a first partial heating circuit (5) and a second partial heating circuit (6), wherein the first partial heating circuit (5) comprises consumers (7) of the heating system (1) and the second partial heating circuit (6) comprises at least one storage heat exchanger (9), wherein, according to the method, when a heating request is made with the heat generator (2) switched off, a flow setpoint temperature of the heating circuit (4) is set by a mixing position of the three-way valve (11).

2. Method according to claim 1, wherein, when a temperature in the hot water storage tank (8) and/or in the return flow (21) of the second partial heating circuit (6) is detected to be below a limit temperature, the three-way valve (11) is moved to a charging position in which, when the heat generator (2) is switched on, the heat transfer medium heated in the primary heat exchanger (3) is fed to the hot water storage tank (8).

3. Method according to claim 2, wherein the limit temperature is determined on the basis of detected user behaviour.

4. Heating system (1) comprising a primary heat exchanger (3) for heat exchange with a heat generator (2), wherein the primary heat exchanger (3) is connected to a heating circuit (4) via a flow pipe (15) and a return pipe (16), and a three-way valve (11) is arranged in the flow pipe (15) or return pipe (16) of the heating circuit (4), which divides the heating circuit (4) into a first partial heating circuit (5) and a second partial heating circuit (6), wherein the first partial heating circuit (5) comprises consumers (7) of the heating system (1) and the second partial heating circuit (6) comprises at least one storage heat exchanger (9), and a regulating and control device (12) designed to carry out a method according to one of claims 1 to 3.

5. Heating system (1) according to claim 4, wherein the heat generator (2) is a gas condensing heating appliance.

6. Heating system (1) according to one of claims 4 or 5, wherein in the flow (15) and/or in the return (16) of the heating circuit (4) between the three-way valve (11) and the primary heat exchanger (3) and/or between a branch (18) of the first partial heating circuit (5) and the second partial heating circuit (6) and the primary heat exchanger (3).

7. Heating system (1) according to one of claims 4 to 6, wherein the second partial heating circuit (6) is designed exclusively for heat exchange with a hot water storage tank (8).

8. Computer programme comprising commands that cause a heating system (1) according to claim 4 to execute a method according to claim 1.

## Revendications

1. Procédé de fonctionnement d'une installation de chauffage (1), comprenant un échangeur de chaleur primaire (3) pour l'échange de chaleur avec un générateur de chaleur (2), dans lequel l'échangeur de chaleur primaire (3) est relié par le biais d'une conduite d'amenée (15) et d'une conduite de retour (16) à un circuit de chauffage (4) et une soupape à trois voies (11) est agencée dans la conduite d'amenée (15) ou la conduite de retour (16) du circuit de chauffage (4), soupape qui sépare le circuit de chauffage (4) en un premier circuit de chauffage partiel (5) et un second circuit de chauffage partiel (6), dans lequel le premier circuit de chauffage partiel (5) comprend des consommateurs (7) de l'installation de chauffage (1) et le second circuit de chauffage partiel (6) comprend au moins un échangeur de chaleur à accumulation (9), dans lequel une température de consigne de conduite d'amenée du circuit de chauffage (4) est réglée par une position de mélange de la soupape trois voies (11) selon le procédé lors d'une demande de chauffage lorsque l'échangeur de chaleur (2) est désactivé.

2. Procédé selon la revendication 1, dans lequel lorsqu'une température est détectée dans un accumulateur d'eau chaude (8) et/ou dans la conduite de retour du second circuit de chauffage partiel (6) en dessous d'une température limite, la soupape à trois voies (11) est déplacée dans une position de chargement dans laquelle du fluide caloporteur chauffé dans l'échangeur de chaleur primaire (3) est fourni à l'accumulateur d'eau chaude (8) lorsque le générateur de chaleur (2) est activé.

3. Procédé selon la revendication 2, dans lequel la température limite est définie à l'aide d'un comportement utilisateur détecté.

4. Installation de chauffage (1), comprenant un échangeur de chaleur primaire (3) pour l'échange de chaleur avec un générateur de chaleur (2), dans lequel l'échangeur de chaleur primaire (3) est relié par le biais d'une conduite d'amenée (15) et d'une conduite de retour (16) à un circuit de chauffage (4) et une soupape à trois voies (11) est agencée dans la conduite d'amenée (15) ou la conduite de retour (16) du circuit de chauffage (4) qui sépare le circuit de chauffage (4) en un premier circuit de chauffage partiel (5) et en un second circuit de chauffage partiel (6), dans lequel le premier circuit de chauffage partiel (5) comprend des consommateurs (7) de l'installation de chauffage (1) et le second circuit de chauffage partiel (6) comprend au moins un échangeur de chaleur à accumulation (9), et un appareil de régulation et de commande (12) conçu afin de réaliser un procédé selon l'une quelconque des revendications 1 à 3.

5. Installation de chauffage (1) selon la revendication 4, dans laquelle le générateur de chaleur (2) est un appareil de chauffage à condensation au gaz.

6. Installation de chauffage (1) selon l'une quelconque des revendications 4 ou 5, dans laquelle une pompe de recirculation (10) est agencée dans la conduite d'amenée (15) et/ou dans la conduite de retour (16) du circuit de chauffage (4) entre une soupape à trois voies (11) et un échangeur de chaleur primaire (3) et/ou entre une dérivation (18) du premier circuit de chauffage partiel (5) et du second circuit de chauffage partiel (6) et l'échangeur de chaleur primaire (3).

7. Installation de chauffage (1) selon l'une quelconque des revendications 4 à 6, dans laquelle le second circuit de chauffage partiel (6) est exclusivement conçu pour l'échange de chaleur avec un accumulateur d'eau chaude (8).

8. Programme informatique comprenant des ordres qui amènent un appareil de chauffage (1) selon la revendication 4 à mettre en œuvre un procédé selon la revendication 1.
